# FASCICULE DE BREVET EUROPEEN

(11) **EP 1 909 942 B1**
(45) Date de publication et mention de la délivrance du brevet: **11.03.2009**
(21) Numéro de dépôt: 06794266.4
(22) Date de dépôt: 02.08.2006
(51) Int. Cl.: B01D 36/00, B01D 29/15, B01D 35/02, E04H 4/12, E04H 4/16, F16K 24/06, F16K 24/04

(54) **DISPOSITIF DE FILTRATION ETAGEE DE L'EAU D'UN BASSIN**
STUFENVORRICHTUNG ZUR FILTERUNG VON WASSER EINER SCHWIMMBECKENS
STEP DEVICE FOR FILTERING WATER OF A POOL

(30) Priorité: 03.08.2005 FR 0508275
(43) Date de publication de la demande: 16.04.2008
(73) Titulaire: Weltico, 38600 Fontaine (FR)
(72) Inventeur: GUILLET, Christian, F-38760 Saint Paul de Varces (FR)
(74) Mandataire: Jouvray, Marie-Andrée
(86) Numéro de dépôt international: PCT/FR2006/001874
(87) Numéro de publication internationale: WO 2007/015006

(56) Documents cités:
- WO-A-01/23792
- DE-U1- 9 420 008
- FR-A- 1 237 479
- FR-A- 2 297 338
- US-A- 4 574 048
- US-A- 4 606 819
- US-B1- 6 402 855
- US-B1- 6 419 840

## Description

### Domaine technique de l'invention

L'invention concerne un dispositif de filtration étagée de l'eau d'un bassin, notamment d'une piscine, fonctionnant en dépression en étant disposé en aval d'une embouchure d'écumage raccordée à la paroi du bassin au niveau de la surface de l'eau et en amont de moyens de pompage, ledit dispositif de filtration ayant une première cuve qui comprend dans sa partie inférieure un orifice de sortie pour évacuer l'eau, et à sa partie supérieure une liaison d'accouplement avec l'embouchure d'écumage, la première cuve recevant un élément filtrant disposé en dessous du niveau de l'eau dans le bassin.

### État de la technique

La filtration des piscines est traditionnellement réalisée par un procédé hydraulique composé d'une pompe électrique qui aspire l'eau du bassin par un écumeur de surface dénommée SKIMMER et/ou par des buses d'aspiration réparties sur les parois ou le fond de la piscine. Le plus souvent, cette pompe hydraulique est équipée d'un pré-filtre, en général un panier cylindrique, afin de protéger la turbine de la pompe. La pompe, après avoir aspiré l'eau à l'intérieur du système de filtration, la pousse ensuite à travers un filtre (filtre à sable, filtre à diatomées ou cartouche filtrante). Puis l'eau est rejetée dans le bassin par une ou plusieurs canalisations munies à l'extrémité de buses de refoulement. Dans certaines variantes, le filtre est disposé en amont de la pompe et en aval du panier.

Compte tenu du fait que la pompe, le filtre, ainsi que le pré-filtre sont généralement intégrés dans un local situé à distance et en dessous du bassin, les dispositifs de filtration existants présentent l'inconvénient de ne pas être autonomes et de nécessiter une installation complexe et coûteuse. Les interventions de maintenance et d'entretien sur le filtre et le pré-filtre ne sont pas aisées car l'utilisateur doit actionner des vannes de fermeture pour ne pas vidanger le bassin. De plus, la position du filtre (en dessous du bassin) risque d'engendrer la création de poches d'air dans ledit filtre, qui doit bien souvent être purgé manuellement pour garantir une filtration correcte.

Pour remédier à ces inconvénients, on a déjà imaginé des dispositifs de filtration comportant un corps tubulaire disposé verticalement et qui est raccordé dans sa partie supérieure à l'écumeur de surface. Le corps tubulaire comporte généralement des compartiments superposés dont un compartiment supérieur de logement d'un panier pré-filtre, ayant un couvercle d'accès, et un compartiment inférieur de logement de l'élément filtrant. L'eau est évacuée par un orifice pratiqué dans le fond du corps cylindrique. Le couvercle d'accès est accessible depuis les margelles autour du bassin.

Il va de soi qu'après quelques semaines de fonctionnement, l'élément filtrant sera encrassé (on parle de colmatage), de sorte qu'il sera nécessaire de le remplacer par un élément filtrant non usagé ou par un élément filtrant préalablement nettoyé. Généralement, dans un fonctionnement normal, il est nécessaire de changer ou de nettoyer l'élément filtrant tous les quinze jours environ. On conçoit toutefois qu'il peut être intéressant pour l'utilisateur d'augmenter encore plus la périodicité d'entretien de l'élément filtrant, sans pour autant nuire à la qualité de filtration. Cela se traduit par une consommation énergétique plus faible, des coûts d'entretien réduits, et contribue à rendre moins fastidieux l'entretien d'un bassin, en particulier une piscine.

### Objet de l'invention

L'invention a pour but de proposer un dispositif de filtration permettant d'augmenter la périodicité d'entretien de ses éléments filtrants, qui soit aisé à entretenir, et permettant parallèlement de diminuer les pertes énergétiques (dues en particulier au colmatage des éléments filtrants).

Selon l'invention, ce but est atteint par le fait qu'il comporte:
- au moins une seconde cuve obturée dans sa partie supérieure par un couvercle s'étendant au-dessus du niveau de l'eau dans le bassin, ladite seconde cuve étant disposée en aval de la première cuve et en amont des moyens de pompage, et étant destinée à recevoir un élément filtrant présentant une finesse de rétention supérieure à celle de l'élément filtrant de la première cuve,
- des moyens automatiques de mise à l'air agencés à la partie supérieure de la seconde cuve, lesdits moyens de mise à l'air pouvant occuper :
   - une position de fermeture étanche lorsque la pression de l'air présent entre la surface de l'eau dans la seconde cuve et ledit couvercle est inférieure à une valeur prédéterminée,
   - une position d'échappement délimitant un passage ayant une première section, lorsque ladite pression est supérieure à la pression atmosphérique, pour l'échappement vers l'extérieur de l'air présent entre la surface de l'eau dans la seconde cuve et ledit couvercle,
   - une position d'admission délimitant un passage ayant une deuxième section inférieure à la première section, pour l'admission d'air, lorsque ladite pression est supérieure à la valeur prédéterminée et inférieure ou égale à la pression atmosphérique.

On comprend bien que le dispositif conforme à l'invention permet d'obtenir une filtration étagée en mettant en oeuvre au moins deux éléments filtrants (en plus du panier pré-filtre classique qui n'est qu'optionnel) dont la finesse de rétention est progressive. Pour une finesse de filtration donnée, il va de soi que la présence de deux éléments filtrants permet d'augmenter le temps nécessaire au colmatage de chacun d'eux par rapport au temps de colmatage d'un élément filtrant unique. Ces éléments filtrants sont chacun insérés dans une cuve dont l'accès peut se faire directement depuis le bord de la piscine, afin que l'entretien du dispositif de filtration soit aisé.

Pour une filtration efficace, il est nécessaire que l'élément filtrant de la seconde cuve soit toujours immergé, ce qui implique que le niveau d'eau dans la seconde cuve soit globalement constant, quel que soit le nombre de cycle de démarrage et d'arrêt des moyens de pompage. Ce résultat doit être obtenu en dépit du fait que l'alimentation en eau de la seconde cuve soit nettement en dessous du niveau de l'eau dans ladite cuve (ce qui est nécessaire pour limiter les pertes énergétiques entre la première cuve et la seconde cuve). A cet effet, quel que soit le nombre de cycle de démarrage et d'arrêt des moyens de pompage, les moyens automatiques (c'est-à-dire sans intervention de la part de l'utilisateur) de mise à l'air de la partie supérieure de la seconde cuve sont destinés à maintenir le niveau d'eau dans la seconde cuve constant et stabilisé sur le niveau d'eau du bassin.

### Description sommaire des dessins

D'autres avantages et caractéristiques ressortiront plus clairement de la description qui va suivre de modes particuliers de réalisation de l'invention donnés à titre d'exemples non limitatifs et représentés aux dessins annexés, dans lesquels :
- la figure 1 est une vue en perspective d'un exemple de dispositif de filtration conforme à l'invention,
- la figure 2 est une vue en coupe verticale du dispositif de la figure 1 lorsque les moyens de pompage fonctionnent,
- la figure 3 est une vue de détail, en coupe, des moyens de mise à l'air lorsque les moyens de pompage sont arrêtés,
- la figure 4 est une vue en coupe de la partie supérieure de la seconde cuve du dispositif de la figure 1 en situation de la figure 3,
- la figure 5 est une vue de détail, en coupe, des moyens de mise à l'air en position de fermeture étanche,
- la figure 6 est une vue en coupe de la partie supérieure de la seconde cuve du dispositif de la figure 1 en situation de la figure 5,
- la figure 7 est une vue de détail, en coupe, des moyens de mise à l'air en position d'échappement,
- la figure 8 est une vue en coupe de la partie supérieure de la seconde cuve du dispositif de la figure 1 en situation de la figure 7,
- la figure 9 est une vue de détail, en coupe, des moyens de mise à l'air en position d'admission,
- la figure 10 est une vue en coupe de la partie supérieure de la seconde cuve du dispositif de la figure 1 en situation de la figure 9,

### Description de modes particuliers de réalisation

En référence aux figures 1 et 2, le dispositif de filtration 1 permet la filtration étagée de l'eau d'un bassin (non représenté), notamment d'une piscine. Il fonctionne en dépression car il est destiné à être disposé en aval d'une embouchure d'écumage 2 (ou SKIMMER) raccordée à la paroi du bassin au niveau de la surface de l'eau, et en amont de moyens de pompage (non représentés). Le dispositif de filtration 1 comporte une première cuve 3 qui comprend dans sa partie inférieure un orifice de sortie 4 servant à évacuer l'eau vers une seconde cuve 5. La partie supérieure de la première cuve 3 comporte une liaison d'accouplement 6 avec l'embouchure d'écumage 2. La première cuve 3 comporte un compartiment inférieur 7 destiné à recevoir de manière amovible un élément filtrant 8 formé par un panier filtrant de grandes dimensions dont la finesse de rétention est de 500 microns. L'élément filtrant 8 est donc disposé en dessous du niveau de l'eau dans le bassin. Par ailleurs, la première cuve 3 peut comporter un compartiment supérieur 9, superposé au compartiment inférieur 7, pour le logement d'un panier pré-filtre de petites dimensions (non représenté), utile pour la retenue des très gros débris (feuilles, aiguilles...) retardant le colmatage de l'élément filtrant 8. Le compartiment supérieur 9 est raccordé à l'embouchure d'écumage 2 et comporte une ouverture d'accès 10.

La seconde cuve 5 est obturée dans sa partie supérieure par un couvercle 11 s'étendant au-dessus du niveau de l'eau dans le bassin, ladite seconde cuve 5 étant disposée en aval de la première cuve 4 par rapport au sens de l'écoulement de l'eau et en amont des moyens de pompage. La seconde cuve 5 est destinée à recevoir un élément filtrant 12 présentant une finesse de rétention supérieure à celle de l'élément filtrant de la première cuve 3. Par exemple, la finesse de rétention de l'élément filtrant 12 est de 15 microns. Il est réalisé à l'aide d'un média filtrant 13 disposé en périphérie d'un tube rigide 14 servant au guidage de l'eau préalablement filtrée dans le média 13. Néanmoins, l'élément filtrant 12 pourra être de tout type connu de l'Homme du Métier.

De même, l'élément filtrant 8 pourra être de tout type connu et approprié, par exemple réalisé à l'aide d'un média filtrant disposé en périphérie d'un tube rigide. Dans ce cas, sa finesse de rétention pourra par exemple être de 50 microns, et il sera souvent utilisé en association avec le panier pré-filtre (non représenté) destiné à être placé dans le compartiment supérieur 9 de la première cuve 3.

La seconde cuve 5 comporte un orifice d'alimentation 15, et un orifice de sortie 16 qui est raccordé aux moyens de pompage. Sur la figure 2, le trait référencé 17 matérialise le niveau de l'eau dans le bassin, et le trait référencé 18 matérialise le niveau de l'eau dans la seconde cuve 5 lorsque les moyens de pompage fonctionnent.

En référence à la figure 3, le couvercle 11 comporte des moyens automatiques de mise à l'air, lesquels comportent une membrane 19 déformable et élastique, disposée dans un logement 20 dans lequel elle est libre de se translater et de se déformer. Le fond 21 du logement 20 est pourvu d'un orifice 22, et d'au moins un téton 23 faisant saillie dudit fond 21 et situé en périphérie dudit orifice 22. Le logement 20 est délimité par un chapeau 24 dont la base est en appui par gravité sur un siège 25 pratiqué dans le couvercle 11 de la seconde cuve 5. Le contour du siège 25 est de forme complémentaire de la base du chapeau 24. Le chapeau 24 a la forme d'un dôme, et comporte des trous 26 pour le passage de l'air. Des ergots 27 font saillie du fond 21 du logement 20 et assurent le maintien latéral de la membrane 19 dans ledit logement 20.

En référence aux figures 1 et 2, la première cuve 3 et la seconde cuve 5 sont disposées l'une à côté de l'autre, et reliées entre elles par au moins deux éléments de liaison, l'un supérieur 28 et l'autre inférieur 29 pour que lesdites cuves 3 et 5 constituent un ensemble rigide et monobloc. L'élément de liaison inférieur 29 est évidé et relie l'orifice de sortie 4 de la première cuve 3 et l'orifice d'alimentation 15 de la seconde cuve 5. Il sert ici au guidage de l'eau de la cuve 3 à la cuve 5. Néanmoins, les deux cuves 3 et 5 pourront être distantes l'une de l'autre sans pour autant sortir du cadre de l'invention. De même la configuration angulaire de la seconde cuve 5 autour de la première cuve 3 peut être quelconque.

La jonction entre la seconde cuve 5 et son couvercle 11 est étanche, et amovible pour autoriser l'accès à l'élément filtrant 12. Par exemple l'utilisateur soulèvera le couvercle 11 lorsque l'élément filtrant 12 nécessitera d'être changé ou nettoyé. L'étanchéité de la jonction pourra par exemple être obtenue à l'aide d'un joint torique non représenté.

La figure 3 représente les moyens de mise à l'air prévu dans le couvercle 11 lorsque les moyens de pompage sont à l'arrêt. Le niveau de l'eau dans la seconde cuve est alors repéré 30 et coïncide avec le niveau 17 (figure 4) du bassin. La pression de l'air intérieur qui est présent entre la surface de l'eau dans la seconde cuve 5 et le couvercle 11, est égale à la pression atmosphérique à l'extérieur de la seconde cuve 5. La membrane 19 est au repos, c'est-à-dire dans sa forme naturelle. Elle est en appui simultanément sur le téton 23 et sur le fond 21 de manière à s'étendre au-dessus de l'orifice 22. Elle est maintenue latéralement par les ergots 27. L'air est libre de passer de l'extérieur vers l'intérieur de la seconde cuve 5, et inversement, selon un passage ayant une section faible déterminée par l'espace séparant le fond 21 du logement 20 et la membrane 19.

Lors du démarrage des moyens de pompage (figure 5), une dépression se crée dans la seconde cuve 5. Comme la jonction entre le couvercle 11 et la seconde cuve 5 est étanche, la membrane 19 est aspirée par l'air intérieur au travers de l'orifice 22. La membrane 19 se déforme progressivement et lorsque la pression est suffisamment faible, elle vient obturer l'orifice 22 de manière étanche. Dans cette configuration, on dit que les moyens de mise à l'air sont en position de fermeture étanche. Simultanément, le niveau de l'eau dans la cuve 5 s'abaisse jusqu'au niveau référencé 31 (figure 6). Cet abaissement est causé par les pertes de charges que subit l'eau dans l'élément filtrant 8 de la première cuve 3. La circulation de l'eau dans l'ensemble du dispositif de filtration 1 est symbolisée par les flèches blanches de la figure 2. Les flèches de la figure 6 symbolisent l'abaissement du niveau d'eau dans la seconde cuve 5. En régime constant, le niveau 31 de l'eau se stabilise. Si l'étanchéité du couvercle 11 et des moyens de mise à l'air ne sont pas parfaites, le niveau de l'eau dans la seconde cuve 5 continue de baisser tant que les moyens de pompage fonctionnent, jusqu'à atteindre le niveau de l'orifice d'alimentation 15 de la seconde cuve 5.

L'arrêt des moyens de pompage présente deux phases. Dans la première phase (figure 7), l'arrêt de la pompe provoque une aspiration de l'eau du bassin vers la cuve 5 due à la dépression engendrée lors du fonctionnement des moyens de pompage. La pression à l'intérieur de la cuve 5 devient nettement supérieure à la pression extérieure. Pour autoriser une remontée du niveau de l'eau, l'air intérieur de la seconde cuve 5, sous pression, est expulsé par les moyens de mise à l'air. Durant cet échappement, la membrane 19 se soulève complètement du fond 21 du logement 20 et du téton 23, tandis que les ergots 27 la maintiennent latéralement. L'air intérieur est expulsé entre le fond 21 et la membrane 19, puis par les trous 26 du chapeau 24. L'échappement s'effectue selon un passage ayant une section qui est nettement supérieure à la section par laquelle l'air intérieur pouvait passer de l'extérieur vers l'intérieur de la seconde cuve 5 (et inversement) lorsque la membrane 19 était au repos (moyens de pompage à l'arrêt). De plus, ledit échappement est possible quelle que soit la différence entre la pression de l'air intérieur de la cuve 5 et la pression atmosphérique à l'extérieur. Sans échappement, la remontée de l'eau dans la seconde cuve 5 serait impossible et le niveau de l'eau resterait au niveau 31. Ainsi, à chaque cycle de démarrage puis d'arrêt des moyens de pompage, le niveau s'abaisserait jusqu'à atteindre le niveau de l'orifice d'alimentation 15 de la seconde cuve 5.

La seconde phase de l'arrêt des moyens de pompage débute quand l'aspiration de l'eau du bassin cesse et que les pressions intérieure et extérieure s'équilibrent. A ce moment, le niveau de l'eau a atteint le niveau référencé 32 sur la figure 8 qui est situé au-dessus du niveau 30 de l'eau dans le bassin. Ensuite l'eau aspirée précédemment est refoulée vers le bassin, ce qui provoque une baisse de la pression de l'air intérieur. Pour autoriser au niveau de l'eau dans la seconde cuve 5 de s'abaisser jusqu'à se stabiliser au niveau 30, les moyens de mise à l'air viennent automatiquement occuper une position où l'admission de l'air extérieur est possible. L'air extérieur aspiré suit le chemin indiqué par les flèches de la figure 9. Sur la figure 10, les trois flèches supérieures symbolisent l'air entrant au travers de moyens de mise à l'air, et les trois flèches inférieures symbolisent l'abaissement du niveau de l'eau. Si l'admission était impossible, le niveau resterait au biveau 32. Dans ce cas, après un certain nombre de cycles de démarrage et d'arrêt des moyens de pompage, l'eau s'échapperait par les moyens de mise à l'air à chaque arrêt des moyens de pompage.

Pendant la seconde phase d'arrêt des moyens de pompage, la différence entre la pression extérieure et la pression à l'intérieur de la cuve 5 est faible (et inférieure à la différence de pression présente lorsque les moyens de pompage fonctionnent). Ainsi, pendant toute la phase d'admission, la membrane 19 est donc sensiblement au repos, proche de sa forme naturelle, positionnée au-dessus de l'orifice 22 par un appui simultané sur le téton 23 et sur le fond 21. Elle est maintenue latéralement par les ergots 27. L'admission de l'air se fait au travers d'un passage ayant une section de passage très faible, déterminée par l'espace séparant le fond 21 du logement 20 et la membrane 19 légèrement déformée. La membrane 19 est conçue pour atteindre un niveau de déformation suffisant pour obturer de manière étanche l'orifice 22 au moment où la différence entre la pression extérieure et la pression à l'intérieur de la cuve 5 devient supérieure à une valeur prédéterminée. Au-delà de cette valeur, la membrane 19 est déformée, comme dans le cas du démarrage des moyens de pompage et de leur régime stabilisé en cours de fonctionnement. Cette valeur pourra être déterminée expérimentalement ou par calcul. En pratique, elle dépendra du volume d'air intérieur, du volume de la seconde cuve 5, des dimensions et de la rigidité de la membrane 19, du diamètre de l'orifice 21...

En résumé, les moyens automatiques de mise à l'air peuvent occuper :
- une position de fermeture étanche lorsque la pression de l'air présent entre la surface de l'eau dans la seconde cuve 5 et le couvercle 11 est inférieure à une valeur prédéterminée,
- une position d'échappement délimitant un passage ayant une première section, lorsque ladite pression est supérieure à la pression atmosphérique, pour l'échappement vers l'extérieur de l'air présent entre la surface de l'eau dans la seconde cuve 5 et ledit couvercle 11,
- une position d'admission délimitant un passage ayant une deuxième section inférieure à la première section, pour l'admission d'air, lorsque ladite pression est supérieure à la valeur prédéterminée et inférieure ou égale à la pression atmosphérique.

Ce fonctionnement des moyens de mise à l'air est indispensable pour garantir au niveau de l'eau dans la seconde cuve 5 d'être constant après chaque cycle de démarrage et d'arrêt des moyens de pompage. Il en résulte que l'élément filtrant 12 placé dans la seconde cuve 5 est continuellement immergé dans sa totalité afin que la filtration soit efficace. De plus cette stabilité du niveau de l'eau est obtenue bien que l'orifice d'alimentation 15 de la seconde cuve 5 est nettement en dessous du niveau 17 d'eau du bassin, ce qui permet de limiter les pertes énergétiques.

En référence à la figure 2, le couvercle 11 de la seconde cuve 5 s'étend au-dessus du niveau 17 de l'eau dans le bassin. La distance séparant verticalement le couvercle 11 de la seconde cuve 5 et le niveau 17 de l'eau dans le bassin est suffisante pour éviter le refoulement d'eau au travers des moyens de mise à l'air lors de l'arrêt des moyens de pompage. Cette disposition permet en outre que l'accès au couvercle 11 soit très aisé pour l'utilisateur, car le couvercle 11 peut être prévu comme affleurant les margelles autour de la piscine, et contribue ainsi à rendre l'entretien du dispositif de filtration 1 très facile.

Enfin, on pourra envisager un dispositif de filtration comportant au moins trois cuves contenant chacune un élément filtrant, la finesse de rétention des éléments filtrants augmentant progressivement lors du passage de l'eau à filtrer au travers du dispositif de filtration. La seconde cuve et les suivantes seront alors conçues de manière identique à la seconde cuve 5 de l'exemple précédemment décrit.

## Revendications

1. Dispositif de filtration étagée (1) de l'eau d'un bassin, notamment d'une piscine, fonctionnant en dépression en étant disposé en aval d'une embouchure d'écumage (2) raccordée à la paroi du bassin au niveau de la surface de l'eau et en amont de moyens de pompage, ledit dispositif de filtration (1) ayant une première cuve (3) qui comprend dans sa partie inférieure un orifice de sortie (4) pour évacuer l'eau, et à sa partie supérieure une liaison d'accouplement (6) avec l'embouchure d'écumage (2), la première cuve (3) recevant un élément filtrant (8) disposé en dessous du niveau (17) de l'eau dans le bassin,
**caractérisé en ce qu'**il comporte :
- au moins une seconde cuve (5) obturée dans sa partie supérieure par un couvercle (11) s'étendant au-dessus du niveau (17) de l'eau dans le bassin, ladite seconde cuve (5) étant disposée en aval de la première cuve (3) et en amont des moyens de pompage, et étant destinée à recevoir un élément filtrant (12) présentant une finesse de rétention supérieure à celle de l'élément filtrant (8) de la première cuve (3),
- des moyens automatiques de mise à l'air agencés à la partie supérieure de la seconde cuve (5), lesdits moyens de mise à l'air pouvant occuper :
- une position de fermeture étanche lorsque la pression de l'air présent entre la surface de l'eau dans la seconde cuve (5) et ledit couvercle (11) est inférieure à une valeur prédéterminée,
- une position d'échappement délimitant un passage ayant une première section, lorsque ladite pression est supérieure à la pression atmosphérique, pour l'échappement vers l'extérieur de l'air présent entre la surface de l'eau dans la seconde cuve (5) et ledit couvercle (11),
- une position d'admission délimitant un passage ayant une deuxième section inférieure à la première section, pour l'admission d'air, lorsque ladite pression est supérieure à la valeur prédéterminée et inférieure ou égale à la pression atmosphérique.

2. Dispositif selon la revendication 1, **caractérisé en ce que** les moyens de mise à l'air comportent une membrane (19) déformable et élastique, disposée dans un logement (20) dans lequel elle est libre de se translater et de se déformer, ledit logement (20) étant équipé d'un fond (21) pourvu d'un orifice (22) et d'au moins un téton (23) faisant saillie et situé en périphérie dudit orifice (22), ledit logement (20) étant agencé de telle sorte que :
- en position d'admission, la membrane (19) se situe au-dessus de l'orifice (22), en appui sur le téton (23) et sur le fond (21),
- en position de fermeture; par déformation, la membrane (19) obture de manière étanche l'orifice (22) pour interdire l'admission,
- en position d'échappement, la membrane (19) se soulève du fond (21) et du téton (23).

3. Dispositif selon la revendication 2, **caractérisé en ce que** le logement (20) est pratiqué dans le couvercle (11) de la seconde cuve (5).

4. Dispositif selon la revendication 3, **caractérisé en ce que** le logement (20) est délimité par un chapeau (24) dont la base est en appui par gravité sur un siège (25) pratiqué dans le couvercle (11) de la seconde cuve (5), le contour dudit siège (25) étant de forme complémentaire de la base dudit chapeau (24).

5. Dispositif selon la revendication 4, **caractérisé en ce que** le chapeau (24) a la forme d'un dôme, et comporte des trous (26) pour le passage de l'air.

6. Dispositif selon l'une quelconque des revendications 2 à 4, **caractérisé en ce que** des ergots (27) faisant saillie du fond du logement (20) assurent le maintien latéral de la membrane (19) dans ledit logement (20).

7. Dispositif selon l'une quelconque des revendications 1 à 6, **caractérisé en ce que** la distance séparant le couvercle (11) de la seconde cuve (5) et le niveau (17) de l'eau dans le bassin est suffisante pour éviter le refoulement d'eau au travers des moyens de mise à l'air lors de l'arrêt des moyens de pompage.

8. Dispositif selon l'une quelconque des revendications 1 à 7, **caractérisé en ce que** la première cuve (3) et la seconde cuve (5) sont disposées l'une à côté de l'autre, et reliées entre elles par au moins deux éléments de liaison (28) et (29) pour que lesdites cuves (28) et (29) constituent un ensemble rigide et monobloc.

9. Dispositif selon l'une quelconque des revendications 1 à 8, **caractérisé en ce que** la jonction entre la seconde cuve (5) et son couvercle (11) est étanche, et amovible pour autoriser l'accès à l'élément filtrant (12).

10. Dispositif selon l'une quelconque des revendications 1 à 9, **caractérisé en ce que** la première cuve (3) comporte au moins deux compartiments superposés (7) et (9), dont un compartiment supérieur (9) de logement d'un panier pré-filtre, raccordé à l'embouchure d'écumage (2), et un compartiment inférieur (7) de logement de l'élément filtrant (8).

## Claims

1. A device for staged filtration (1) of the water of a basin, in particular of a swimming pool, operating in depression and located downstream from a skimmer (2) connected to the wall of the basin at the level of the surface of the water and upstream from pumping means, said filtration device (1) having a first tank (3) that comprises an outlet (4) for removing the water at the bottom part thereof and a connection (6) with the skimmer (2) at the top part thereof, the first tank (3) receiving a filtering element (8) arranged below the level (17) of the water in the basin,
**characterized in that** it comprises:
- at least a second tank (5) closed off at the top by a cover (11) extending above the level (17) of the water in the basin, said second tank (5) being located downstream from the first tank (3) and upstream from the pumping means and being designed to receive a filtering element (12) presenting a higher filtration rating than that of the filtering element (8) of the first tank (3),
- automatic venting means arranged at the top part of the second tank (5), said venting means being able to occupy:
- a tightly closed position when the pressure of the air present between the surface of the water in the second tank (5) and said cover (11) is lower than a preset value,
- an outlet position delineating a passage having a first cross-section, when said pressure is higher than atmospheric pressure, to remove the air present between the surface of the water in the second tank (5) and said cover (11) to the outside,
- an inlet position delineating a passage having a second cross-section that is smaller than the first cross-section, for inlet of air when said pressure is higher than the preset value and lower than or equal to atmospheric pressure.

2. The device according to claim 1, **characterized in that** the venting means comprise a deformable elastic membrane (19) arranged in a housing (20) wherein the membrane is free to translate and deform, the housing (20) being provided with a bottom (21) provided with an opening (22) and with at least one pin (23) salient from said bottom (21) and situated at the periphery of said opening (22), said housing (20) being arranged in such a way that:
- in the inlet position, the membrane (19) is situated above the opening (22), pressing on the pin (23) and on the bottom (21),
- in the closed position the membrane (19) tightly blanks off the opening (22) by deformation to prevent inlet,
- in the outlet position, the membrane (19) lifts off from the bottom (21) and the pin (23).

3. The device according to claim 2, **characterized in that** the housing (20) is made in the cover (11) of the second tank (5).

4. The device according to claim 3, **characterized in that** the housing (20) is delineated by a cap (24) having a base pressing by gravity on a seat (25) made in the cover (11) of the second tank (5), the outline of said seat (25) being of complementary shape to the base of said cap (24).

5. The device according to claim 4, **characterized in that** the cap (24) is dome-shaped and comprises holes (26) for air to pass.

6. The device according to any one of claims 2 to 4, **characterized in that** spurs (27) salient from the bottom of the housing (20) perform lateral securing of the membrane (19) in said housing (20).

7. The device according to any one of claims 1 to 6, **characterized in that** the distance separating the cover (11) of the second tank (5) and the water level (17) in the basin is sufficient to prevent water from being discharged through the venting mean when the pumping means are shut down.

8. The device according to any one of claims 1 to 7, **characterized in that** the first tank (3) and second tank (5) are arranged side by side and are connected to one another by at least two connecting elements (28) and (29) so that said tanks (28) and (29) form a rigid monoblock assembly.

9. The device according to any one of claims 1 to 8, **characterized in that** the junction between the second tank (5) and its cover (11) is tight and removable to allow access to the filtering element (12).

10. The device according to any one of claims 1 to 9, **characterized in that** the first tank (3) comprises at least two superposed compartments (7) and (9), an upper compartment (9) housing a pre-filter basket connected to the skimmer (2), and a lower compartment (7) housing the filtering element (8).

## Patentansprüche

1. Vorrichtung zum mehrstufigen Filtern (1) des Wassers eines Beckens, insbesondere eines Schwimmbeckens, die mit Unterdruck arbeitet und nachgeschaltet einer Entschäumungsöffnung (2), die in Höhe des Wasserspiegels an die Wand des Beckens angeschlossen ist, und vorgeschaltet von Pumpmitteln angeordnet ist, welche Filtervorrichtung (1) einen ersten Behälter (3) aufweist, der in seinem unteren Bereich eine Abzugsöffnung (4) zum Ableiten des Wassers und in seinem oberen Bereich eine Ankoppelverbindung (6) zur Entschäumungsöffnung (2) umfasst, wobei der erste Behälter (3) ein Filterelement (8) aufnimmt, das in dem Becken unter dem Wasserspiegel (17) angeordnet ist,
**dadurch gekennzeichnet, dass** sie umfasst :
- mindestens einen zweiten Behälter (5), der in seinem oberen Bereich mit einem Deckel (11) verschlossen ist, der sich über dem Wasserspiegel (17) in dem Becken erstreckt, wobei der zweite Behälter (5) dem ersten Behälter (3) nachgeschaltet und den Pumpmitteln vorgeschaltet ist und ein Filterelement (12) aufnehmen soll, das einen Rückhaltefeinheitsgrad hat, der größer ist als der des Filterelements (8) des ersten Behälters (3),
- automatische Belüftungsmittel, die im oberen Bereich des zweiten Behälters (5) angeordnet sind, welche Belüftungsmittel folgende Positionen einnehmen können:
- eine Verschlussposition, in der sie dicht verschlossen sind, wenn der Luftdruck zwischen dem Wasserspiegel im zweiten Behälter (5) und dem Deckel (11) unter einem vorbestimmten Wert liegt,
- eine Abführposition, die einen Durchlass mit einem ersten Querschnitt begrenzt, wenn der genannte Druck über dem atmosphärischen Druck liegt, zum Abführen der zwischen dem Wasserspiegel in dem zweiten Behälter (5) und dem Deckel (11) vorhandenen Luft,
- eine Zufuhrposition, die einen Durchlass mit einem zweiten Querschnitt begrenzt, der kleiner ist als der erste Querschnitt, zur Luftzufuhr, wenn der genannte Druck über dem vorbestimmten Wert liegt oder niedriger als der oder gleich dem atmosphärische/n Druck ist.

2. Vorrichtung nach Anspruch 1, **dadurch gekennzeichnet, dass** die Belüftungsmittel eine elastische und verformbare Membran (19) umfassen, die in einer Aufnahme (20) angeordnet ist, in der sie sich frei verlagern und verformen kann, wobei der Aufnahme (20) mit einem Boden (21) ausgestattet ist, der mit einer Öffnung (22) und mindestens einem herausstehenden Zapfen (23) versehen ist, der am Umfang der Öffnung (22) angeordnet ist, welche Aufnahme (20) so vorgesehen ist, dass:
- sich die Membran (19) in Zuführposition über der Öffnung (22) befindet und auf dem Zapfen (23) und Boden (21) aufliegt,
- die Membran (19) in Verschlussposition die Öffnung (22) durch Verformung dicht verschließt, um eine Zufuhr zu verhindern,
- sich die Membran (19) in Abführposition vom Boden (21) und vom Zapfen (23) abhebt.

3. Vorrichtung nach Anspruch 2, **dadurch gekennzeichnet, dass** die Aufnahme (20) in den Deckel (11) des zweiten Behälters (5) gestaltet ist.

4. Vorrichtung nach Anspruch 3, **dadurch gekennzeichnet, dass** die Aufnahme (20) von einer Schutzhaube (24) begrenzt wird, deren Basis durch Schwerkraft auf einem Sitz (25) aufliegt, der in dem Deckel (11) des zweiten Behälters (5) vorgesehen ist, wobei die Umrisse dieses Sitzes (25) eine komplementäre Form zur Basis der Schutzhaube (24) haben.

5. Vorrichtung nach Anspruch 4, **dadurch gekennzeichnet, dass** die Schutzhaube (24) die Form einer Kuppel hat und Löcher (26) für den Luftdurchtritt aufweist.

6. Vorrichtung nach einem der Ansprüche 2 bis 4, **dadurch gekennzeichnet, dass** Nocken (27), die aus dem Boden der Aufnahme (20) herausstehen, die Membran (19) seitlich in der Aufnahme (20) halten.

7. Vorrichtung nach einem der Ansprüche 1 bis 6, **dadurch gekennzeichnet, dass** der Abstand zwischen dem Deckel (11) des zweiten Behälters (5) und dem Wasserspiegel (17) im Becken ausreicht, um während des Stillstands der Pumpmittel einen Durchfluss von Wasser durch die Belüftungsmittel hindurch zu verhindern.

8. Vorrichtung nach einem der Ansprüche 1 bis 7, **dadurch gekennzeichnet, dass** der erste Behälter (3) und der zweite Behälter (5) nebeneinander angeordnet und miteinander über mindestens zwei Verbindungselemente (28 und 29) verbunden sind, damit diese Behälter (28 und 29) eine starre und einstückige Einheit bilden.

9. Vorrichtung nach einem der Ansprüche 1 bis 8, **dadurch gekennzeichnet, dass** die Verbindung zwischen dem zweiten Behälter (5) und seinem Deckel (11) dicht und abnehmbar ist, um den Zugang zum Filterelement (12) zu ermöglichen.

10. Vorrichtung nach einem der Ansprüche 1 bis 9, **dadurch gekennzeichnet, dass** der erste Behälter (3) mindestens zwei übereinander angeordnete Kammern (7 und 9) aufweist, und zwar eine obere Kammer (9) zur Aufnahme eines Vorfilterkorbs, der an der Entschäumungsöffnung (2) angeschlossen ist, und eine untere Kammer (7) zur Aufnahme des Filterelements (8).
